# EUROPÄISCHE PATENTSCHRIFT

(11) **EP 3 556 683 B1**
(45) Veröffentlichungstag und Bekanntmachung des Hinweises auf die Patenterteilung: **26.08.2020**
(21) Anmeldenummer: 19168864.7
(22) Anmeldetag: 12.04.2019
(51) Int. Cl.: B65D 63/10

(54) **BEFESTIGUNGSBINDER**
FIXING ADHESIVE
LANIÈRE DE FIXATION

(30) Priorität: 18.04.2018 DE 102018109265
(43) Veröffentlichungstag der Anmeldung: 23.10.2019
(73) Patentinhaber: Lefnaer, Harms, 80333 München (DE)
(72) Erfinder: Lefnaer, Harms, 80333 München (DE)
(74) Vertreter: Molnia, David

(56) Entgegenhaltungen:
- AT-B- 209 245
- DE-A1- 2 012 300
- DE-U1- 9 001 391
- US-A1- 2003 159 254

## Beschreibung

### Technisches Gebiet

Die vorliegende Erfindung betrifft einen Befestigungsbinder, insbesondere einen Blitzbinder, zum Bereitstellen von Befestigungsschlaufen.

### Stand der Technik

Befestigungsbinder sind aus dem Stand der Technik bekannt. Sie finden dabei in vielerlei Anwendungen Verwendung als schnell zu verwendendes und preisgünstiges Verbindungselement, insbesondere zur dauerhaften Anbindung von Kabeln und ganzen Kabelbäumen aneinander oder an andere Gegenstände.

Eine gebräuchliche Variante solcher Befestigungsbinder sind unter dem Begriff "Kabelbinder" bekannt. Diese weisen ein Kopfteil mit einer Durchlassöffnung und einen sich von dem Kopfteil erstreckenden Strang auf. Der Strang weist einen Bereich auf, in welchem eine Kerbverzahnung in den Strang eingebracht ist. In der Durchlassöffnung ist eine Sperrzunge angeordnet, welche eine zu der Kerbverzahnung komplementär ausgebildeten Kerbverzahnung aufweist. Wird der Strang in einer vorgesehenen Durchführ- beziehungsweise Einfädelrichtung durch die Durchlassöffnung geschoben, so verrastet die Kerbverzahnung des Strangs mit jener der Zunge, so dass eine nicht lösbare Verbindung zwischen Strang und Kopf entgegen der Einfädelrichtung entsteht.

Ferner ist es bekannt, solche Kabelbinder mit angespritzten Befestigungselementen wie Klebesockel, Steckanker oder Lamellenfüße zu versehen, um diese beispielsweise an eine Rahmenstruktur, wie einen Fahrzeugrahmen, zu befestigen.

Alternativ hierzu ist es bekannt, dass der Kopf solcher Kabelbinder zwei nebeneinander angeordnete, gleich beziehungsweise analog ausgebildete Durchlassöffnungen mit Sperrzunge aufweist, um durch Durchführen des Stranges zuerst durch die erste Durchlassöffnung und anschließend durch die zweite Durchlassöffnung zwei Schlaufen erzeugen zu können, und so beispielsweise mittels einer ersten Schlaufe den Kabelbinder an einer Rahmenstruktur zu befestigen und zudem noch eine Schlaufe zum Halten von Kabeln bereitstellen zu können. Ein solcher Kabelbinder ist beispielsweise in der WO 9958890 A1 gezeigt. Hier ist zudem eine der Sperrzungen mit einem Hebelelement ausgestattet, um die Sperrzunge von dem Strang abheben und so die Verrastung lösen zu können.

Kabelbinder sind aufgrund des Vorsehens der Kerbverzahnung und der Sperrzunge im Kopf relativ kompliziert aufgebaut, was die Herstellkosten erhöht. Dies trifft im Besonderen zu, wenn zusätzlich zur Sperrzunge ein Hebelelement vorzusehen ist. Zudem ist das Lösen der Verrastung relativ schwierig, da das Hebelelement in der Regel klein ausgebildet werden muss. Ein mehrmaliges Betätigen des Hebelelements kann zudem die Sperrzunge ausleiern, so dass keine sichere Verbindung mehr vorliegt.

Alternativ zu den vorbeschriebenen Kabelbindern, welche auf dem Prinzip des Verrastens komplementär ausgebildeter Kerbverzahnungen beruhen, sind sogenannte Blitzbinder bekannt, welche beispielsweise aus der AT 209245 B zu entnehmen sind. Diese weisen im Gegensatz zu Kabelbindern einen Strang mit einer Vielzahl von sich von dem Strang radial nach außen erstreckenden Haltevorsprüngen auf.

Das Kopfteil solcher Blitzbinder kann zwei gleich ausgebildete Ösen zum Durchführen des mit den Haltevorsprüngen versehenen Strangs aufweisen. Die Ösen weisen dabei eine Durchlassöffnung und einer mit dieser verbundenen Strangaufnahmeöffnung auf, wobei die Durchlassöffnung Abmessungen größer den Abmessungen eines Haltevorsprungs senkrecht zu einer Längserstreckung des Strangs umfasst, und die Strangaufnahmeöffnung Abmessungen aufweist, die im Wesentlichen den Abmessungen des Strangs senkrecht zu dessen Längserstreckung entsprechen, so dass der Strang in der Strangaufnahmeöffnung lösbar gehalten werden kann.

Diese Blitzbinder haben die Vorteile, dass für sie im Gegensatz zu Kabelbindern weniger komplexe Werkzeuge zum Herstellen notwendig sind. Aufgrund des einfacheren Aufbaus insbesondere der Köpfe sind entsprechend die Herstellkosten reduziert. Zudem ist durch diese im Gegensatz zu Kabelbindern mit Sperrzunge andersartigen Geometrie ein schnelles sowie auch mehrmaliges Schließen und Öffnen der Schlaufe auf einfache Weise bereitgestellt. Jedoch weisen Blitzbinder den Nachteil auf, dass sich die Verbindung zwischen Kopf und Schlaufe lösen kann, wenn der Strang eine Bewegung erfährt. Daher sind sie für Anwendungen, bei welcher durch eine erste Schlaufe eine dauerhafte Anbindung erfolgen soll, zum anderen aber die zweite Schlaufe mehrfach geöffnet und geschlossen werden soll, beispielsweise, wenn Kabel in mehreren Fertigungsschritten eines Fahrzeugs nacheinander an den Rahmen anzubringen sind, nur bedingt geeignet.

Die US 2003/0159254 A1 zeigt einen lösbaren Binder, die DE 20 12 300 A1 zeigt einen Blitzbinder, die AT 209 245 B zeigt ein zu einem Ring lösbar zusammenfügbares Bindeorgan, und die DE 90 01 391 U1 zeigt eine binderartige Sicherungsvorrichtung.

### Darstellung der Erfindung

Ausgehend von dem bekannten Stand der Technik ist es eine Aufgabe der vorliegenden Erfindung, einen verbesserten Befestigungsbinder bereitzustellen, welcher den vorgenannten Nachteilen Rechnung trägt.

Die Aufgabe wird durch einen Befestigungsbinder, insbesondere Blitzbinder, mit den Merkmalen des Anspruchs 1 gelöst. Vorteilhafte Weiterbildungen ergeben sich aus den Unteransprüchen, der Beschreibung sowie den Figuren.

Entsprechend wird ein Befestigungsbinder, insbesondere Blitzbinder, zum Bereitstellen von Befestigungsschlaufen vorgeschlagen, umfassend einen Kopfteil und einem mit dem Kopfteil einstückig ausgebildeten, sich von dem Kopfteil erstreckenden Strang mit einer Vielzahl von sich von dem Strang radial nach außen erstreckenden Haltevorsprüngen, wobei der Kopfteil eine erste und eine zweite Öse zum Durchführen des mit den Haltevorsprüngen versehenen Strangs umfasst, wobei die zweite Öse aus einer Durchlassöffnung und einer mit dieser verbundenen Strangaufnahmeöffnung ausgebildet ist, wobei die Durchlassöffnung Abmessungen größer den Abmessungen eines Haltevorsprungs senkrecht zu einer Längserstreckung des Strangs umfasst, und die Strangaufnahmeöffnung Abmessungen aufweist, die im Wesentlichen den Abmessungen des Strangs senkrecht zu dessen Längserstreckung entsprechen, so dass der Strang in der Strangaufnahmeöffnung lösbar gehalten werden kann.

Erfindungsgemäß weist die erste Öse eine Grundöffnung auf, wobei die Grundöffnung Abmessungen aufweist, welche größer sind, als die Abmessungen der Haltevorsprünge senkrecht zur Längserstreckung des Strangs, und ein Reusenelement zum Bereitstellen eines nichtlösbaren Rückhaltens eines Haltevorsprungs sich von einer Außenkontur der Grundöffnung nach radial innen erstreckt.

Dadurch, dass die erste Öse eine Grundöffnung aufweist, wobei die Grundöffnung Abmessungen aufweist, welche größer sind, als die Abmessungen der Haltevorsprünge senkrecht zur Längserstreckung des Strangs, und ein Reusenelement zum Bereitstellen eines nichtlösbaren Rückhaltens eines Haltevorsprungs sich von einer Außenkontur der Grundöffnung nach radial innen erstreckt, kann einerseits durch den Strang und der ersten Öse eine erste Schlaufe bereitgestellt werden, welche aufgrund des Rückhaltens des Strangs via des Reusenelements in Zusammenwirkung mit dem an dem Reusenelement anliegenden Haltevorsprung nicht lösbar ist, und fernerhin eine zweite Schlaufe bereitgestellt werden, welche sich durch den von der ersten Öse zur zweiten Öse erstreckenden Strang ergibt. Dabei ist diese zweite Schlaufe lösbar aufgrund der lösbaren Verbindung zwischen Strang und zweiter Öse.

Mit anderen Worten sind durch die erfindungsgemäße Ausbildung des Befestigungsbinders die Vorteile eines Blitzbinders kombiniert mit der Bereitstellung einer unlösbaren ersten Schlaufe. Hierzu weisen die erste Öse und die zweite Öse unterschiedliche Wirkprinzipien auf. Durch die Ausbildung der ersten Öse mit einem ersten Wirkprinzip zum Halten des Stranges in der Öse entgegen der Durchführrichtung und die Ausbildung der zweiten Öse mit einem von dem ersten Wirkprinzip unterschiedlichen zweiten Wirkprinzip ist erreicht, dass in der ersten Öse ein sicheres und dauerhaftes Versperren eines Rückziehens des Strangs durch die erste Öse entgegen der Durchführrichtung über einen Haltevorsprung hinweg ermöglicht ist, und demgegenüber in der zweiten Öse ein schnelles und einfaches Einrasten und Lösen des Stranges in der zweiten Öse, mithin ein schnelles und einfaches Schließen und Öffnen der zweiten Schlaufe erreicht ist.

Das Reusenelement ist dabei derart in der Grundöffnung angeordnet, sodass sie den Querschnitt der Grundöffnung derart verringert, dass der Querschnitt der Haltevorsprünge senkrecht zur Längserstreckung des Strangs gesehen größer ist als der verbleibende Querschnitt der Grundöffnung.

Das Reusenelement weist ferner eine elastische Verformbarkeit auf, derart so dass bei einem Durchführen eines Haltevorsprungs in Durchführrichtung das Reusenelement durch den Haltevorsprung verdrängt und elastisch verformt werden kann. Dadurch kann der Haltevorsprung durch die erste Öse geschoben bzw. gezogen werden. Nachdem der Haltevorsprung das Reusenelement passiert hat, gelangt das Reusenelement durch eine elastische Rückverformung in seinen Ausgangszustand, sodass der durch die erste Öse geführte Haltevorsprung die erste Öse nicht entgegen der Durchführrichtung passieren kann. Bevorzugt ist die elastische Verformbarkeit des Reusenelements über eine Wandstärke und eine Länge des Reusenelements bereitgestellt.

Durch die Erstreckung des Reusenelements nach radial innen kann auf eine sich axial erstreckende Röhre mit sich im Wesentlichen axial erstreckenden Sperrelementen, wie diese bei herkömmlichen Kabelbindern mit Sperrfunktion vorgesehen sind, verzichtet werden. Mit anderen Worten ist am Kopfteil sich keine senkrecht in Dickenrichtung des Kopfteils vom Kopfteil erstreckendes Röhrenelement, durch welches der Strang durchzuführen ist, notwendig. Gegenüber solchen herkömmlichen Bindern weist der vorgeschlagene Befestigungsbinder mithin einen geringeren Materialbedarf auf. Zudem kann auch eine Werkzeugform zum Herstellen des Befestigungsbinders, insbesondere eine Spritzgusswerkzeugform, einfacher aufgebaut sein.

Vorzugsweise erstreckt sich das Reusenelement in einer Dickenrichtung des Kopfes, in welche sich die Grundöffnung erstreckt, gesehen innerhalb der Grundöffnung.

Gemäß einer bevorzugten weiteren Ausführungsform weisen die Haltevorsprünge jeweils eine Hinterschnittfläche auf, welche mit dem Reusenelement derart zusammenwirkt, so dass entgegen einer vorgegebenen Durchführrichtung des Strangs durch die erste Öse ein selbstsperrender Formschluss zwischen dem Reusenelement und einem Haltevorsprung bereitgestellt ist. Dadurch kann auf einfache Weise sichergestellt werden, dass der Haltevorsprung, welches mit dem Reusenelement die unlösbare Verbindung eingeht, nicht entgegen der Durchführrichtung durch die erste Öse zurückgezogen werden kann.

Wenn der Strang gemäß einer weiteren bevorzugten Ausführungsform ein Band oder ein Draht ist, wobei das Band oder der Draht bevorzugt einen kreisförmigen Querschnitt oder ein Polygonprofil, bevorzugt ein Vierkantprofil, aufweist, kann der Befestigungsbinder einen besonders einfachen Aufbau aufweisen. Insbesondere, wenn der Strang einen kreisförmigen Querschnitt aufweist, ist es nicht notwendig, dass der Strang in einer vorgegebenen Ausrichtung durch die Ösen geführt werden muss, vielmehr kann der Strang ausrichtungsunabhängig durch die Ösen geschoben werden.

Bevorzugt weisen die Haltevorsprünge senkrecht zur Längserstreckung des Stranges gesehen einen im Wesentlichen kreisförmigen Querschnitt auf. Dadurch kann der Strang in der jeweiligen Öse ebenso unabhängig von der Ausrichtung des Stranges bzw. Haltevorsprungs zur jeweiligen Öse gehalten werden.

Um einen besonders einfachen und kostengünstigen Befestigungsbinder bereitstellen zu können, kann der Befestigungsbinder aus einem Kunststoff, bevorzugt einem thermoplastischen Kunststoff, hergestellt sein, wobei der Befestigungsbinder bevorzugt aus diesem besteht.

Ein besonders sicheres Halten des Stranges in den Ösen kann erzielt werden, wenn der Strang einen Strangdurchmesser aufweist und die Haltevorsprünge senkrecht zur Längserstreckung des Strangs einen Vorsprungsdurchmesser aufweisen, welcher größer ist als der Strangdurchmesser. Ein derart aufgebauter Befestigungsbinder weist zudem einen besonders einfachen Aufbau auf und ist besonders einfach herzustellen.

Um ein besonders einfaches Durchführen des Stranges durch die zweite Öse zu erzielen, weist die Durchlassöffnung gemäß einer weiteren bevorzugten Ausführungsform einen Durchlassdurchmesser größer dem Vorsprungsdurchmesser auf.

Wenn die Strangaufnahmeöffnung einen Aufnahmedurchmesser aufweist, welcher in etwa dem Strangdurchmesser entspricht, kann der Strang sicher in der Strangaufnahmeöffnung aufgenommen werden. Bevorzugt weist die Strangaufnahmeöffnung einen Aufnahmedurchmesser auf, welcher geringfügig kleiner ist als der Stammdurchmesser, so das der Strang in der Strangaufnahmeöffnung mittels eines Presssitzes vorgegebener Größe gehalten werden kann.

Alternativ oder zusätzlich kann die zweite Öse zwischen der Durchlassöffnung und der Strangaufnahmeöffnung einen Verbindungsbereich aufweisen, welcher eine Breite aufweist, welche geringer ist als der Strangdurchmesser. Dadurch kann der Strang in der Strangaufnahmeöffnung gehindert werden, wieder aus der Strangaufnahmeöffnung in die Durchlassöffnung zurückzukehren, es sei denn, eine vorgegebene Kraft wird auf den Strang aufgebracht, die bewirkt, dass der Strang den Verbindungsbereich verdrängt.

Weißt die Grundöffnung der ersten Öse gemäß einer weiteren bevorzugten Ausführungsform einen Öffnungsdurchmesser größer dem Vorsprungsdurchmesser auf und definiert das Reusenelement einen Innendurchmesser der ersten Öse, welcher kleiner ist als der Vorsprungsdurchmesser, so kann ein besonders einfaches Durchführen des Stranges durch die erste Öse und zudem ein sicheres Halten des Stranges an seinem Haltevorsprung durch das Reusenelement erzielt werden.

Gemäß einer weiteren bevorzugten Ausführungsform weist das Reusenelement einen Kegelring, bevorzugt einen segmentierten Kegelring, auf, welcher in der vorgegebenen Durchführrichtung der ersten Öse eine sich radial verjüngende Öffnung bereitstellt, wobei die Abmessung der Öffnung in Durchführrichtung gesehen am Ende des Kegelrings einen Innendurchmesser aufweist, welcher bevorzugt kleiner ist als die Abmessung der Haltevorsprünge senkrecht zur Längserstreckung des Strangs und größer ist als die Abmessung des Strangs senkrecht zur Längserstreckung des Strangs.

Gemäß einer weiteren bevorzugten Ausdrucksform ist das Reusenelement elastisch verformbar, derart, so dass ein Haltevorsprung durch eine elastische Verformung des Reusenelements in Durchführrichtung durch das Reusenelement hindurchführbar ist.

Ein besonders einfacher Aufbau der ersten Öse und zudem eine besonders hohe Sperrwirkung in gegen eines Durchführen des Stranges durch die erste Öse entgegen der Durchführrichtung kann ermöglicht werden, wenn die erste Öse einen Grundöffnung mit einem Öffnungsdurchmesser aufweist, welcher größer ist als die Abmessungen der Haltevorsprünge senkrecht zur Längserstreckung des Strangs, und sich das Reusenelement von der Grundöffnung radial nach innen erstreckt.

Bevorzugt erstreckt sich das Reusenelement von der Grundöffnung im Wesentlichen senkrecht zu einer Erstreckungsrichtung der ersten Öse und/oder senkrecht zu einer Dickenrichtung des Kopfes radial nach innen. Die Erstreckung beziehungsweise Erstreckungsrichtung der Grundöffnung ist bevorzugt in Tiefenrichtung beziehungsweise Dickenrichtung des Kopfteiles ausgerichtet. Dadurch kann dar Strang in von beiden Seiten aus durch die erste Öse geschoben werden und eine nichtlösbare Verbindung erhalten werden.

Gemäß einer bevorzugten Ausgestaltung ist das Kopfteil im Wesentlichen plattenförmig aufgebaut. Mit anderen Worten weist das Kopfteil eine Breite und eine Länge auf, welche signifikant größer sind als eine Dicke oder mit anderen Worten Tiefe des Kopfteiles. Bevorzugt sind die Breite und die Länge des Kopfteils mindestens zweimal, dreimal, viermal oder fünfmal so groß wie die Dicke des Kopfteiles.

Die erste und die zweite Öse erstrecken sich bevorzugt in Richtung der Dicke beziehungsweise Tiefe des Kopfteils.

### Kurze Beschreibung der Figuren

Bevorzugte weitere Ausführungsformen der Erfindung werden durch die nachfolgende Beschreibung der Figuren näher erläutert. Dabei zeigen:
- Figur 1: schematisch eine perspektivische Ansicht eines Befestigungsbinders;
- Figur 2: schematisch eine Detail-Schnittansicht durch die erste Öse des Befestigungsbinders aus Figur 1;
- Figur 3: schematisch eine Detail-Schnittansicht durch eine zweite Öse des Befestigungsbinder aus Figur 1;
- Figur 4: schematisch eine weitere Detail-Schnittansicht der zweiten Öse aus Figur 3;
- Figur 5: schematisch eine Detailansicht eines Kopfes eines Befestigungsbinders gemäß einer weiteren Ausführungsform;
- Figur 6: schematisch eine Detailansicht eines Kopfes eines Befestigungsbinders gemäß einer weiteren Ausführungsform, und
- Figur 7: schematisch eine Detail-Schnittansicht durch eine erste Öse eines Befestigungsbinders gemäß einer weiteren Ausführungsform.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In Figur 1 ist schematisch eine perspektivische Ansicht eines Befestigungsbinders 1 gemäß einer ersten Ausführungsform gezeigt. Der Blitzbinder weist einen Kopf 2 und einen sich von diesen ab einem ersten Ende 32 erstreckenden länglichen Strang 3 auf, welcher sich bis zu einem freien zweiten Ende 34 erstreckt. Der Strang 3 weist eine Vielzahl von Haltevorsprüngen 4 auf, welche sich von dem Strang 3 in Umfangsrichtung radial nach außen erstrecken.

Der Befestigungsbinder 1 weist an seinem Kopf eine erste Öse 5 zum Bereitstellen einer nicht lösbaren Verbindung des Kopfes 2 mit dem Strang 3 auf. Durch Hindurchführen des Stranges 3 mit seinem freien Ende 34 durch die erste Öse 5 wird entsprechend eine erste Schlaufe 8 gebildet, welche aufgrund der via der ersten Öse 5 bereitgestellten unlösbaren Verbindung mit dem Strang 3 nicht lösbar ist.

Ferner kann durch ein anschließendes Durchführen des Stranges 3 mit seinem freien Ende 34 durch die zweite Öse 6 eine zweite Schlaufe 9 bereitgestellt werden, welche aufgrund der lösbaren Verbindung an der zweiten Öse 6 lösbar ist.

Der Befestigungsbinder 1, bzw. Blitzbinder, ist vorliegend einstückig ausgebildet und aus einem Kunststoff hergestellt. Alternativ kann der Befestigungsbinder 1 auch aus einem anderen Material hergestellt sein, beispielsweise einem Metall beziehungsweise einer Metalllegierung, vorzugsweise Stahl.

Figur 2 zeigt schematisch eine Detail-Schnittansicht durch die erste Öse 5 des Befestigungsbinders 1 aus Figur 1. Die erste Öse 5 weist eine Grundöffnung 50 auf, welche einen Öffnungsdurchmesser 58 aufweist. In der Grundöffnung 50 erstreckt sich nach radial innen in Bezug auf die Grundöffnung 50 ein Reusenelement 52 in Form eines Kegelrings. Das Reusenelement 52 stellt entgegen der Durchführrichtung 7 ein nicht lösbares Rückhalten des Stranges 3 durch ein Rückhalten des letzten in Durchführrichtung 7 durchgeführten Haltevorsprungs 4 bereit. Hierzu weist der Haltevorsprungs 4 eine Hinterschnittfläche 40 auf, welche mit dem Reusenelement 52 derart zusammenwirkt, sodass entgegen der vorgegebenen Durchführrichtung 7 des Stranges 3 durch die erste Öse 5 ein selbstsprechender Formschluss zwischen dem Reusenelement 52 und dem Haltevorsprung 4 bereitgestellt ist. Mit anderen Worten ist durch das Ende des Reusenelements 52 und der Hinterschnittfläche 40 ein Hinterschnitt entgegen der Durchführrichtung 7 bereitgestellt.

Das Reusenelement 52 weist an seinem freien Ende einen Innendurchmesser 59 auf, welcher kleiner ist, als ein Vorsprungsdurchmesser 42, welchen die Haltevorsprünge 4 senkrecht zur Längserstreckung des Stranges 3 aufweisen. Das Reusenelement 52 weist eine Wandstärke 56 und eine Länge 54 auf, derart ausgebildet, sodass das Reusenelement 52 eine elastische Verformbarkeit aufweist. Bei einem Durchführen des Stranges 3 durch die erste Öse 5 in Durchführrichtung 7 verdrängt der Haltevorsprung 4 sukzessive das Reusenelement 52 nach radial außen. Nachdem der Haltevorsprung 4 das Reusenelement 52 passiert hat, bewegt sich dieses zurück in seine Ausgangsposition. Hierdurch entsteht der vorbeschriebene Hinterschnitt.

Das Rückhalten des Haltevorsprungs 4 durch das Reusenelement 52 entgegen der Durchführrichtung 7 ist mithin dadurch bereitgestellt, dass die Hinterschnittfläche 40 an dem Ende des Reusenelements 52 anliegt. Aufgrund der vorbeschriebenen Geometrie von Reusenelement 52 und Haltevorsprung 4 ist es nicht möglich, dass der Haltevorsprung 4 das Reusenelement 52 aufweiten kann, wenn aufgrund einer Kraft auf den Strang 3 entgegen der Durchführrichtung 7 der Haltevorsprung 4 auf das Reusenelement 52 drückt.

Wie aus der Zusammenschau der Figuren 1 und 2 ersichtlich, ist der Kopf 2 im Wesentlichen plattenförmig. Mit anderen Worten bildet der Kopf 2 eine im Wesentlichen flache Platte, die dünnwandig ausgebildet ist. Der Kopf 2 weist mithin eine Länge und eine Breite, wie aus Figur 1 zu entnehmen, auf, welche um ein Vielfaches größer ist als eine Tiefe beziehungsweise Dicke des Kopfes, wobei sich die Tiefe in Figur 2 sich von links nach rechts erstreckt, mit anderen Worten ist die Durchführrichtung 7 parallel zur Dickenrichtung des Kopfes 2.

Figur 3 zeigt schematisch eine Detail-Schnittansicht durch eine zweite Öse 5 des Befestigungsbinders 1 aus Figur 1. Die zweite Öse 6 weist eine Durchlassöffnung 60 auf, durch welchen der Strang 3 mitsamt Haltevorsprung 4 in beide Richtungen durchgeführt werden kann. Die Durchlassöffnung 60 ist mit einer Strangaufnahmeöffnung 62 verbunden. In Figur 3 gezeigt ist der Strang 3 in der Strangaufnahmeöffnung 62 aufgenommen.

In Figur 4 ist schematisch eine weitere Detail-Schnittansicht der zweiten Öse 6 aus Figur 3 gezeigt. Die Ansicht aus Figur 4 ist eine in Bezug auf Figur 3 um 90° gedrehte Schnittansicht. Deutlich zu erkennen ist, dass die Durchlassöffnung 60 einen Durchlassdurchmesser 64 aufweist, welcher größer ist, als der Vorsprungsdurchmesser 42 des Haltevorsprungs 4. Die mit der Durchlassöffnung 60 verbundene Strangaufnahmeöffnung 62 weist einen Aufnahmedurchmesser 66 auf, welcher in etwa dem Strangdurchmesser 30 entspricht. Der Strang 3 kann mithin samt Haltevorsprung 4 durch die Durchlassöffnung 60 geführt bzw. gesteckt werden. Um eine lösbare Verrastung zwischen dem Strang 3 bzw. einem Haltevorsprung 4 und der zweiten Öse 6 entgegen der Durchführrichtung 7 des Strangs 3 zu erzielen, muss der Strang 3 lediglich in Bezug auf die Orientierung des Kopfes 2 in Figur 4 nach unten in die Strangaufnahmeöffnung 62 bewegt werden. Dadurch entsteht ein Formschluss zwischen der Rückseite des Haltevorsprungs 4 und dem Material des Kopfes 2 um die Strangaufnahmeöffnung 62 herum entgegen der Durchführrichtung 7 des Stranges 3. Zum Lösen dieser Verrastung muss der Strang 3 lediglich aus der Strangaufnahmeöffnung 62 in Bezug auf die Orientierung des Kopfes 2 in Figur 4 nach oben in die Durchlassöffnung 60 bewegt werden, sodass der Strang 3 samt seiner Haltevorsprünge 4 auch wieder entgegen der Durchführrichtung 7 durch die zweite Öse 6 bewegt werden kann.

In Figur 5 ist schematisch eine Detailansicht eines Kopfes 2 eines Befestigungsbinders 1 gemäß einer weiteren Ausführungsform gezeigt. Der hier gezeigte Befestigungsbinder 1 entspricht im Wesentlichen jenem aus Figur 4. Die erste Öse 5 weist jedoch ein segmentiertes Reusenelement 52 auf. Zur Ausbildung des Reusenelements 52 sind vorliegend vier Segmente 53 vorgesehen, welche sich von der Grundöffnung 50 stegartig radial nach innen erstrecken.

Alternativ kann auch eine andere Anzahl an Segmenten vorgesehen sein und/oder das Reusenelement kann nur teilweise segmentiert sein.

Die zweite Öse 6 ist im Wesentlichen entsprechend jener der Figur 4 gezeigten zweiten Öse 6 ausgebildet. Zusätzlich zu dieser weist die in Figur 5 gezeigte zweite Öse 6 zwischen der Durchlassöffnung 60 und der Strangaufnahmeöffnung 62 einen Verbindungsbereich 68 auf, welcher eine Breite 69 aufweist, welche geringer ist als der Strangdurchmesser 30. Zum Schließen der Verbindung zwischen dem Strang 3 und der zweiten Öse 6, wie zu Figur 4 beschrieben, ist der Strang 3 durch den Verbindungsbereich 68 zu schieben, wobei sich der Verbindungsbereich 68 aufgrund der Materialeigenschaften des Kopfes 2 bei Aufwendung einer vorgegebenen Kraft auf den Strang 3 in Richtung der Strangaufnahmeöffnung 62 elastisch verformen bzw. verschieben lässt. Dadurch kann der Strang 3 von der Durchlassöffnung 60 in die Strangaufnahmeöffnung 62 bewegt werden. Nachdem der Strang 3 den Verbindungsbereich 68 passiert hat, verformt sich dieser wieder elastisch in seine Ausgangsposition zurück. Dadurch ist ein Formschluss zwischen dem Strang 3 und dem Verbindungsbereich 68 erzeugt, welcher verhindert, dass der Strang 3 die Strangaufnahmeöffnung 62 in Richtung zur Durchlassöffnung 60 verlassen kann. Die Strangaufnahmeöffnung 62 kann daher einen Aufnahmedurchmesser 66 aufweisen, welcher etwas größer ist als der Strangdurchmesser 30. Mit anderen Worten kann zwischen dem Strang 3 und der Strangaufnahmeöffnung 62 ein vorgegebenes Spiel vorliegen. Die Fertigungstoleranzen für einen derartig ausgebildeten Kopf 2 können mithin weniger genau ausgebildet sein.

Die Haltevorsprünge 4 in dieser Ausführungsform sind kegelstumpfartig ausgebildet, welche sich in Richtung der Verbindung zwischen Kopf 2 und Strang 3, mithin in Richtung zum ersten Ende 32 hin vergrößern. Dabei weisen sie nach hinten gerichtete Hinterschnittflächen 40 auf, welche mit den Segmenten 53 entgegen der Durchführrichtung durch die erste Öse 5 und ebenfalls mit Material des Kopfes 2 um die Strangaufnahmeöffnung 62 herum entgegen der Durchführrichtung 7 durch die zweite Öse 6 jeweils einen Formschluss eingehen und dadurch verhindern, dass der Strang 3 entgegen der Durchführrichtung 7 in durch die erste Öse 5 bzw. zweite Öse 6 zurück bewegt werden kann.

Figur 6 zeigt schematisch eine Detailansicht eines Kopfes 2 eines Befestigungsbinders 1 gemäß einer weiteren Ausführungsform, welche im Wesentlichen jener der Figur 5 entspricht, wobei der Strang 3 bezogen auf die Ausführungsform aus Figur 5 an der gegenüberliegenden Seite des Kopfes 2 angeordnet ist.

Figur 7 zeigt schematisch eine Detail-Schnittansicht durch eine erste Öse 5 eines Befestigungsbinders 1 gemäß einer weiteren Ausführungsform. Der Befestigungsbinder 1 entspricht im Wesentlichen jenem aus den Figuren 1 und 2, wobei die Reusenelemente 52 sich bei dieser Ausführungsform senkrecht zur Erstreckung der ersten Öse 5 durch den Kopf 2, mithin senkrecht zur Durchführrichtung 7 nach radial innen, erstrecken. Mit anderen Worten erstrecken sich die Reusenelemente 52 ausschließlich nach radial innen und weisen im Wesentlichen keine axiale Komponente ihrer Erstreckung auf. Dadurch kann der Strang 3 von beiden Seiten durch die erste Öse 5 geführt werden, wie durch den Doppelpfeil der Durchführrichtung 7 angedeutet.

Soweit anwendbar, können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 1: Befestigungsbinder

- 2: Kopf

- 3: Strang
- 30: Strangdurchmesser
- 32: Erstes Ende
- 34: Zweites Ende

- 4: Haltevorsprung
- 40: Hinterschnittfläche
- 42: Vorsprungsdurchmesser

- 5: Erste Öse
- 50: Grundöffnung
- 52: Reusenelement
- 53: Segment
- 54: Länge
- 56: Wandstärke
- 58: Öffnungsdurchmesser
- 59: Innendurchmesser

- 6: Zweite Öse
- 60: Durchlassöffnung
- 62: Strangaufnahmeöffnung
- 64: Durchlassdurchmesser
- 66: Aufnahmedurchmesser
- 68: Verbindungsbereich
- 69: Breite

- 7: Durchführrichtung

- 8: Erste Schlaufe

- 9: Zweite Schlaufe

## Patentansprüche

1. Befestigungsbinder (1), insbesondere Blitzbinder, zum Bereitstellen von Befestigungsschlaufen (8, 9), umfassend einen Kopfteil (2) und einen mit dem Kopfteil (2) einstückig ausgebildeten, sich von dem Kopfteil (2) erstreckenden Strang (3) mit einer Vielzahl von sich von dem Strang (3) radial nach außen erstreckenden Haltevorsprüngen (4), wobei der Kopfteil (2) eine erste Öse (5) und eine zweite Öse (6) zum Durchführen des mit den Haltevorsprüngen (4) versehenen Strangs (3) umfasst, wobei die zweite Öse (6) aus einer Durchlassöffnung (60) und einer mit dieser verbundenen Strangaufnahmeöffnung (62) ausgebildet ist, wobei die Durchlassöffnung (60) Abmessungen größer den Abmessungen eines Haltevorsprungs (4) senkrecht zu einer Längserstreckung des Strangs (3) umfasst, und die Strangaufnahmeöffnung (62) Abmessungen aufweist, die im Wesentlichen den Abmessungen des Strangs (3) senkrecht zu dessen Längserstreckung entsprechen, so dass der Strang (3) in der Strangaufnahmeöffnung (62) lösbar gehalten werden kann,
**dadurch gekennzeichnet, dass**
die erste Öse (5) eine Grundöffnung (50) aufweist, wobei die Grundöffnung (50) Abmessungen aufweist, welche größer sind, als die Abmessungen der Haltevorsprünge (4) senkrecht zur Längserstreckung des Strangs (3), und ein Reusenelement (52) zum Bereitstellen eines nichtlösbaren Rückhaltens eines Haltevorsprungs (4), das sich von einer Außenkontur der Grundöffnung (50) nach radial innen erstreckt.

2. Befestigungsbinder (1) gemäß Anspruch 1, **dadurch gekennzeichnet, dass** die Haltevorsprünge (4) jeweils eine Hinterschnittfläche (40) aufweisen, welche mit dem Reusenelement (52) derart zusammenwirkt, so dass entgegen einer vorgegebenen Durchführrichtung (7) des Strangs (3) durch die erste Öse (5) ein selbstsperrender Formschluss zwischen dem Reusenelement (52) und einem Haltevorsprung (4) bereitgestellt ist.

3. Befestigungsbinder (1) gemäß einem der vorstehenden Ansprüche, **dadurch gekennzeichnet, dass** der Strang (3) ein Band oder ein Draht ist, wobei das Band oder der Draht bevorzugt einen kreisförmigen Querschnitt oder ein Polygonprofil, bevorzugt ein Vierkantprofil, aufweist.

4. Befestigungsbinder (1) gemäß einem der vorstehenden Ansprüche, **dadurch gekennzeichnet, dass** der der Befestigungsbinder (1) aus einem Kunststoff, bevorzugt einem thermoplastischen Kunststoff, hergestellt ist, bevorzugt aus diesem besteht.

5. Befestigungsbinder (1) gemäß einem der vorstehenden Ansprüche, **dadurch gekennzeichnet, dass** der Strang (3) einen Strangdurchmesser (30) aufweist und die Haltevorsprünge (4) senkrecht zur Längserstreckung des Strangs (3) einen Vorsprungsdurchmesser (42) aufweisen, welcher größer ist als der Strangdurchmesser (30).

6. Befestigungsbinder (1) gemäß Anspruch 5, **dadurch gekennzeichnet, dass** die Durchlassöffnung (60) einen Durchlassdurchmesser (64) größer dem Vorsprungsdurchmesser (42) aufweist und/oder die Strangaufnahmeöffnung (62) einen Aufnahmedurchmesser (66) aufweist, welcher in etwa dem Strangdurchmesser (30) entspricht.

7. Befestigungsbinder (1) gemäß Anspruch 5 oder 6, **dadurch gekennzeichnet, dass** die Grundöffnung (50) der ersten Öse (5) einen Öffnungsdurchmesser (58) größer dem Vorsprungsdurchmesser (42) aufweist, und das Reusenelement (52) einen Innendurchmesser (59) der ersten Öse (5) definiert, welcher kleiner ist als der Vorsprungsdurchmesser (42).

8. Befestigungsbinder (1) gemäß einem der vorstehenden Ansprüche, **dadurch gekennzeichnet, dass** das Reusenelement (52) einen Kegelring, bevorzugt einen segmentierten Kegelring, aufweist, welcher in einer vorgegebenen Durchführrichtung (7) der ersten Öse (5) eine sich radial verjüngende Öffnung bereitstellt, wobei die Abmessung der Öffnung in Durchführrichtung (7) gesehen am Ende des Kegelrings einen Innendurchmesser (59) aufweist, welcher bevorzugt kleiner ist als die Abmessung der Haltevorsprünge (4) senkrecht zur Längserstreckung des Strangs (3) und größer ist als die Abmessung des Strangs (3) senkrecht zur Längserstreckung des Strangs (3).

9. Befestigungsbinder (1) gemäß einem der vorstehenden Ansprüche, **dadurch gekennzeichnet, dass** das Reusenelement (52) elastisch verformbar ist, derart, so dass ein Haltevorsprung (4) durch eine elastische Verformung des Reusenelements (52) in einer Durchführrichtung (7) durch das Reusenelement (52) hindurchführbar ist.

10. Befestigungsbinder (1) gemäß einem der vorstehenden Ansprüche, **dadurch gekennzeichnet, dass** sich das Reusenelement (52) von der Grundöffnung (50) im Wesentlichen senkrecht zu einer Erstreckungsrichtung der ersten Öse (5) und/oder senkrecht zu einer Dickenrichtung des Kopfteils (2) radial nach innen erstreckt.

## Claims

1. Fastening tie (1), in particular a Blitzbinder fastening tie, for providing fastening loops (8, 9), comprising a head part (2) and a strap (3) which is formed in one piece with the head part (2) and extending from the head part (2), the strap (3) having a plurality of retaining projections (4) extending radially outwardly from the strap (3), wherein the head part (2) comprises a first eyelet (5) and a second eyelet (6) for passing the strap (3) provided with the retaining projections (4), wherein the second eyelet (6) is formed of a passage opening (60) and a strap-receiving opening (62) connected thereto, wherein the passage opening (60) comprises dimensions greater than the dimensions of a retaining projection (4) perpendicular to a longitudinal extension of the strap (3), and the strap-receiving opening (62) has dimensions substantially corresponding to the dimensions of the strap (3) perpendicular to the longitudinal extension thereof, so that the strap (3) can be releasably retained in the strap-receiving opening (62),
**characterised in that**
the first eyelet (5) has a base opening (50), wherein the base opening (50) has dimensions which are larger than the dimensions of the retaining projections (4) perpendicular to the longitudinal extension of the strap (3), and a cage element (52) for providing non-detachable retention of a retaining projection (4) extending radially inwardly from an outer contour of the base opening (50).

2. Fastening tie (1) according to claim 1, **characterized in that** the retaining projections (4) each have an undercut surface (40) which interacts with the cage element (52) in such a way that a self-locking form fit connection is provided between the cage element (52) and a retaining projection (4) counter to a predetermined direction (7) in which the strap (3) is passed through the first eyelet (5).

3. Fastening tie (1) according to one of the preceding claims, **characterized in that** the strap (3) is a tape or a wire, the tape or wire preferably having a circular cross-section or a polygonal profile, preferably a square profile.

4. Fastening tie (1) according to one of the preceding claims, **characterized in that** the fastening tie (1) is made of, preferably consisting of, a plastic, preferably a thermoplastic.

5. Fastening tie (1) according to one of the preceding claims, **characterized in that** the strap (3) has a strap diameter (30) and the retaining projections (4) perpendicular to the longitudinal extension of the strap (3) have a projection diameter (42) which is larger than the strap diameter (30).

6. Fastening tie (1) according to claim 5, **characterised in that** the passage opening (60) has a passage diameter (64) greater than the projection diameter (42) and/or the strap receiving opening (62) has a receiving diameter (66) which corresponds approximately to the strap diameter (30).

7. Fastening tie (1) according to claim 5 or 6, **characterized in that** the base opening (50) of the first eyelet (5) has an opening diameter (58) larger than the projection diameter (42), and the cage element (52) defines an inner diameter (59) of the first eyelet (5) which is smaller than the projection diameter (42).

8. Fastening tie (1) according to one of the preceding claims, **characterised in that** the cage element (52) has a conical ring, preferably a segmented conical ring, which provides a radially tapering opening in a predetermined pass-through direction (7) of the first eyelet (5), wherein the dimension of the opening at the end of the conical ring, viewed in the pass-through direction (7), has an inner diameter (59) which is preferably smaller than the dimension of the retaining projections (4) perpendicular to the longitudinal extension of the strap (3) and larger than the dimension of the strap (3) perpendicular to the longitudinal extension of the strap (3).

9. Fastening tie (1) according to one of the preceding claims, **characterized in that** the cage element (52) is elastically deformable in such a way that a retaining projection (4) can be passed through the cage element (52) by elastic deformation of the cage element (52) in a pass-through direction (7).

10. Fastening tie (1) according to one of the preceding claims, **characterised in that** the cage element (52) extends radially inwards from the base opening (50) substantially perpendicular to a direction of extension of the first eyelet (5) and/or perpendicular to a thickness direction of the head part (2).

## Revendications

1. Attache de fixation (1), en particulier attache de fixation Blitzbinder, pour la réalisation de boucles de fixation (8, 9), comprenant une partie de tête (2) et une bande (3) qui est formée d'une seule pièce avec la partie de tête (2) et s'étend à partir de la partie de tête (2), la bande (3) présentant plusieurs saillies de retenue (4) s'étendant radialement vers l'extérieur à partir de la bande (3), la partie de tête (2) comprenant un premier oeillet (5) et un deuxième oeillet (6) pour le passage de la bande (3) munie des saillies de retenue (4), dans lequel le deuxième oeillet (6) est formé d'une ouverture de passage (60) et d'une ouverture de réception de bande (62) reliée à celle-ci, dans lequel l'ouverture de passage (60) comprend des dimensions supérieures aux dimensions d'une saillie de retenue (4) perpendiculaire à une extension longitudinale de la bande (3), et l'ouverture de réception de bande (62) a des dimensions correspondant sensiblement aux dimensions de la bande (3) perpendiculairement à l'extension longitudinale de celle-ci, de sorte que la bande (3) peut être retenue de manière amovible dans l'ouverture de réception de bande (62),
**caractérisé en ce que**
le premier oeillet (5) présente une ouverture de base (50), l'ouverture de base (50) ayant des dimensions plus grandes que les dimensions des saillies de retenue (4) perpendiculaires à l'extension longitudinale de la bande (3), et un élément de cage (52) pour assurer la retenue non détachable d'une saillie de retenue (4) s'étendant radialement vers l'intérieur à partir d'un contour extérieur de l'ouverture de base (50).

2. Attache de fixation (1) selon la revendication 1, **caractérisée en ce que** les saillies de retenue (4) présentent chacune une surface en contre-dépouille (40) qui coopère avec l'élément de cage (52) de telle sorte qu'une liaison autobloquante par complémentarité de forme est prévue entre l'élément de cage (52) et une saillie de retenue (4) contre une direction prédéterminée (7) dans laquelle la bande (3) est passée à travers le premier oeillet (5).

3. Attache de fixation (1) selon l'une des revendications précédentes, **caractérisée en ce que** la bande (3) est un ruban ou un fil, le ruban ou le fil ayant de préférence une section transversale circulaire ou un profil polygonal, de préférence un profil carré.

4. Attache de fixation (1) selon l'une des revendications précédentes, **caractérisée en ce que** l'attache de fixation (1) est fabriqué, de préférence est constituée, d'une matière plastique, de préférence d'une matière thermoplastique.

5. Attache de fixation (1) selon l'une des revendications précédentes, **caractérisé en ce que** la bande (3) présente un diamètre de bande (30) et les saillies de retenue (4) perpendiculaires à l'extension longitudinale de la bande (3) présentent un diamètre de saillie (42) qui est supérieur au diamètre de bande (30).

6. Attache de fixation (1) selon la revendication 5, **caractérisée en ce que** l'ouverture de passage (60) présente un diamètre de passage (64) supérieur au diamètre de projection (42) et/ou l'ouverture de réception de la bande (62) présente un diamètre de réception (66) qui correspond approximativement au diamètre de la bande (30).

7. Attache de fixation (1) selon la revendication 5 ou 6, **caractérisé en ce que** l'ouverture de base (50) du premier oeillet (5) a un diamètre d'ouverture (58) plus grand que le diamètre de projection (42), et l'élément de cage (52) définit un diamètre intérieur (59) du premier oeillet (5) qui est plus petit que le diamètre de projection (42).

8. Attache de fixation (1) selon l'une des revendications précédentes, **caractérisé en ce que** l'élément de cage (52) présente un anneau conique, de préférence un anneau conique segmenté, qui fournit une ouverture se rétrécissant radialement dans une direction de passage (7) prédéterminée du premier oeillet (5), dans laquelle la dimension de l'ouverture à l'extrémité de l'anneau conique, vu dans le direction de passage (7), a un diamètre intérieur (59) qui est de préférence inférieur à la dimension des saillies de retenue (4) perpendiculaires à l'extension longitudinale de la bande (3) et supérieur à la dimension de la bande (3) perpendiculaire à l'extension longitudinale de la bande (3).

9. Attache de fixation (1) selon l'une des revendications précédentes, **caractérisé en ce que** l'élément de cage (52) est déformable élastiquement de telle manière qu'une saillie de retenue (4) peut être passée à travers l'élément de cage (52) par déformation élastique de l'élément de cage (52) dans une direction de passage (7).

10. Attache de fixation (1) selon l'une des revendications précédentes, **caractérisée en ce que** l'élément de cage (52) s'étend radialement vers l'intérieur à partir de l'ouverture de base (50) sensiblement perpendiculairement à une direction d'extension du premier oeillet (5) et/ou perpendiculairement à une direction d'épaisseur de la partie de tête (2).
